# EUROPÄISCHE PATENTSCHRIFT

(11) **EP 1 434 673 B1**
(45) Veröffentlichungstag und Bekanntmachung des Hinweises auf die Patenterteilung: **22.03.2006**
(21) Anmeldenummer: 02764476.4
(22) Anmeldetag: 08.10.2002
(51) Int. Cl.: B27L 7/00

(54) **VORRICHTUNG UND VERFAHREN ZUM SPALTEN VON HOLZ**
DEVICE AND METHOD FOR SPLITTING WOOD
PROCEDE ET DISPOSITIF POUR FENDRE DU BOIS

(30) Priorität: 10.10.2001 CH 187101
(43) Veröffentlichungstag der Anmeldung: 07.07.2004
(73) Patentinhaber: BRUNNER, Ernst, CH-9203 Niederwil (CH)
(72) Erfinder: BRUNNER, Ernst, CH-9203 Niederwil (CH)
(74) Vertreter: Wenger, René
(86) Internationale Anmeldenummer: PCT/CH2002/000557
(87) Internationale Veröffentlichungsnummer: WO 2003/031129

(56) Entgegenhaltungen:
- EP-A- 1 118 438
- CH-A- 690 673
- DATABASE WPI Section PQ, Week 199141 Derwent Publications Ltd., London, GB; Class P28, AN 1991-302051 XP002013736 -& SU 1 625 697 A (KAREL FOREST IND RE), 7. Februar 1991 (1991-02-07)
- DATABASE WPI Section PQ, Week 199338 Derwent Publications Ltd., London, GB; Class P63, AN 1993-301048 XP002013738 -& SU 1 761 472 A (KAREL FORESTRY RES INST), 15. September 1992 (1992-09-15)

## Beschreibung

Die Erfindung betrifft eine Vorrichtung und ein Verfahren zum Spalten von Holz gemäss dem Oberbegriff der unabhängigen Patentansprüche 1 bzw. 9. Solche Vorrichtungen werden zum Ablängen von langen Holzstücken und dem anschliessenden Spalten dieser Holzabschnitte verwendet.

Bekannte Vorrichtungen zum Spalten von Holzstücken, die an einem Hebekran befestigt werden können, bestehen im wesentlichen aus einer Spaltanordnung mit einem Spaltmesser und einem Gegenlager. Das zu spaltende Holzstück wird mit einer Greifvorrichtung aufgenommen und wird so zwischen dem keilförmigen Spaltmesser und dem Gegenlager gehalten. Das zu spaltende Holzstück muss aber bereits eine Länge aufweisen, die kleiner ist als der Abstand zwischen dem Spaltmesser und dem Gegenlager.

Diese bekannten Spaltvorrichtungen haben den Nachteil, dass vor dem Spalten die zu bearbeitenden Holzstücke wie vorzugsweise Baumstämme oder längere Baumstammabschnitte erst auf das geeignete Mass abgelängt werden müssen. Erst danach können sie mit den bekannten Spaltvorrichtungen bearbeitet werden. Das Ablängen der langen Baumstämme ist jedoch mit Gefahren für die arbeitende Person verbunden, da diese sich in unmittelbarer Nähe zur Ablängvorrichtung wie etwa einer Motorsäge befindet. Zudem ist es von Seiten des Arbeitsablaufs nicht rationell, erst das entsprechende Holzstück abzulängen und danach dieses zu spalten. Vielmehr werden die Holzstücke in einer grösseren Anzahl abgelängt und die Holzabschnitte dann zu einem anderen Zeitpunkt entsprechend gespalten.

In der CH 690 673 ist eine Spaltvorrichtung beschrieben, die mit Hilfe eines Hebekranes betrieben werden kann. Sie ermöglicht eine rationelle Spaltung von Holzstücken. Der Nachteil dieser Vorrichtung ist allerdings, dass nur Holzstücke mit einer maximalen, durch die Vorrichtung vorgegebenen Länge verarbeitet werden können. Es ist deshalb immer erforderlich, lange Holzstücke auf ein kürzeres Mass zu bringen.

Die SU 1 625 697 zeigt eine Spaltvorrichtung mit zwei in axialer Richtung verschiebbaren Spaltelementen. Etwa mittig zwischen den Spaltelementen ist eine Greifvorrichtung bestehend aus zwei Greifarmpaaren vorgesehen. Zwischen diesen ist sodann ein Ablängelement vorgesehen. Die Spaltelemente können jeweils von einer Spaltposition in eine Ruheposition bewegt werden.

Auch bei der SU 1 761 472 ist das Ablängmittel zwischen zwei Greifarmpaaren angeordnet. Weiter verfügt die Spaltvorrichtung über ein Spaltelement, dass von einer Seite her mit einem Holzstück in Eingriff bringbar ist.

Bei der Spaltvorrichtung gemäss der EP A 1 118 438 wird ein Baumstamm mit Hilfe einer Kettensäge abgelängt. Der abgetrennte Stamm wird dann mittels eines Anschlagstempels gegen ein Spaltmesser getrieben. Bei dieser Spaltvorrichtung sind die Stämme zum Ablängen und zum Spalten jeweils in entsprechenden Führungen gehalten.

Aufgabe der Erfindung ist es, die Nachteile des Bekannten zu vermeiden, insbesondere eine Vorrichtung und ein Verfahren zum Ablängen und Spalten von Holz zu schaffen, welche ein rationelles, sowie ein für den Benutzer sicheres und kräfteschonendes Bearbeiten (Ablängen und Spalten) von langen Holzstücken erlaubt.

Erfindungsgemäss wird diese Aufgabe mit einer Vorrichtung mit den Merkmalen im Anspruch 1 und mit einem Verfahren mit den Merkmalen im Anspruch 9 gelöst.

Eine Vorrichtung zum Ablängen und Spalten von Holz mit den Merkmalen der Erfindung besteht im wesentlichen aus einem Fördermittel zum Erfassen, Halten und Transportieren eines Holzstückes oder Holzabschnittes, einer Spaltanordnung und einem Ablängmittel sowie aus einem Anschlagsmittel. Das Fördermittel kann mindestens eine Greifvorrichtung enthalten. Ebenso wie die Spaltanordnung kann das Ablängmittel und das Anschlagmittel direkt am Fördermittel angeordnet sein. Das Anschlagmittel erlaubt eine den Vorgaben des Benutzers entsprechende Festlegung der Länge des Holzstückes. Das Anschlagmittel und das Ablängmittel können beweglich am Fördermittel angeordnet sein und zudem relativ zueinander bewegbar sein.

Ein Spaltwiderlager ist zwischen einer Spaltposition, in der es an einer Stirnseite eines abgelängten Holzabschnittes anliegt, und einer Ablängposition, in der es das Erfassen eines Holzstückes beispielsweise eines Baumstammes nicht behindert oder verhindert, bewegbar angeordnet. Die Ablängsposition entspricht somit der Ruhelage des Spaltwiderlagers. Insbesondere ist das Spaltwiderlager um eine Achse im wesentlichen parallel zur Arbeitsachse beweglich schwenkbar angeordnet. Ebenfalls vorstellbar ist eine bewegliche Anordnung des Spaltwiderlagers senkrecht zur Arbeitsachse. Diese bewegliche Ausführung des Spaltwiderlagers erlaubt das Erfassen eines Holzstückes mit der Greifvorrichtung, ohne dass diese Aufnahme durch das Spaltwiderlager behindert bzw. verhindert wird. Gleichzeitig stellt dieses Verbringen des Spaltwiderlagers ausserhalb des benötigten Volumens für das Holzstück einen Schutz für das Spaltwiderlager dar und vermeidet kosten- und zeitintensive Reparaturen. Sowohl das Ablängmittel wie auch das Spaltwiderlager sind vorteilhaft durch eine hydraulisch angetriebene Kraftübertragungsvorrichtung aus ihrer jeweiligen Ruheposition in die entsprechende Arbeitsposition bewegbar. Durch eine entsprechende Ausgestaltuzng des Spaltwiderlagers können die Holzspalten nach dem Spaltvorgang innerhalb der Greifvorrichtung verbleiben und anschliessend kontrolliert in eine Endposition abgelegt werden.

Das Ablängmittel ist bezogen auf die Arbeitsachse zwischen der Greifvorrichtung und dem Spaltwiderlager angeordnet. Aufgrund dieser Anordnung ist es möglich, ein Holzstück abzulängen und im folgenden die Spaltanordnung ohne eine notwendige Verlagerung des entstandenen Holzabschnittes in einer Richtung parallel zur Arbeitsachse in die Arbeitsstellung zu bringen und die Spaltung des Holzabschnittes durchzuführen.

Unter Fördermittel wird eine Vorrichtung zum Halten, Hochheben und Bewegen eines langen Holzstückes oder eines Holzabschnittes verstanden. Eine solche Vorrichtung ist beispielsweise an einem Kranarm befestigt und kann aus einer Greifvorrichtung mit einem Greifzangenpaar bestehen. Es ist aber auch denkbar, solche Greifzangen an einem Kabel eines Krans anzubringen oder einen Seilzug oder eine Hebefläche zum Hochheben des Holzstücks zu verwenden. Zugleich ist das Fördermittel konstruktiv so ausgestaltet, dass es die Spaltanordnung, das Ablängmittel sowie gegebenenfalls weitere Vorrichtungen aufnehmen kann.

Der Begriff "Holzstück" bzw. "überlanges Holzstück" definiert im Rahmen der Erfindung vorzugsweise Baumstämme, längere Baumstammteile oder auch lange Holzbalken, die eine grössere Länge aufweisen als die, welche die in der Erfindung eingesetzte Spaltanordnung bearbeiten kann. Unter dem Begriff "Holzabschnitt" sind Holzstücke zu verstehen, welche eine für die in der Erfindung eingesetzte Spaltanordnung verarbeitbare Länge aufweisen.

Die Spaltanordnung besteht vorzugsweise aus wenigstens einem Spaltmesser und einem Gegenlager oder Widerlager. Das Spaltmesser und das Gegenlager sind bewegbar zueinander angeordnet. Weiterhin kann das Gegenlager ebenfalls durch ein Spaltmesser gebildet werden, so dass der Holzabschnitt von beiden Seiten gleichzeitig aufgespalten wird.

In einer bevorzugten Ausführungsform ist das Ablängmittel zwischen einer Ablängposition, in der es an das erfasste, abzulängende Holzstück angelegt ist, und einer Spaltposition, in der es das Spalten des Holzabschnittes nicht behindert, bewegbar. Die Spaltposition des Ablängmittels entspricht somit dessen Ruheposition. Insbesondere ist das Ablängmittel um eine im wesentlichen parallel zur Arbeitsachse befindliche Achse schwenkbar angebracht. Ebenfalls kann das Ablängmittel in einer Richtung senkrecht zur Arbeitsachse verschiebbar am Fördermittel ange-bracht sein. Die Arbeitsachse ist als die Verbindungslinie innerhalb der Spaltanordnung zu verstehen, auf der das Spaltmesser und das Widerlager während des Spaltvorganges bewegt werden. Diese Arbeitsachse kann im wesentlichen identisch mit der Längsachse des Holzstückes bzw. des Holzabschnittes sein. Der Vorteil einer derartigen Anordnung ist die Möglichkeit, dass das Ablängmittel erst bei Anwendung in die unmittelbare Nähe des Holzstückes gebracht werden muss und nicht während des Spaltvorganges gefährdet ist, beschädigt zu werden.

Das Ablängmittel kann als eine Kettensäge oder aber als ein kreisförmiges Sägeblatt ausgebildet sein. Bevorzugt ist eine Kettensäge vorstellbar, da die räumlichen Erfordernisse zur Anbringung geringer sind als dies für ein kreisförmiges Sägeblatt der Fall sein wird. Weiter bevorzugt ist eine hydraulisch angetriebene Kettensäge, da in der Regel bereits für den Hebekran ein Hydrauliksystem eingesetzt wird und somit eine verfügbare Kraftquelle für den Antrieb des Ablängmittels genutzt werden kann.

Bevorzugt ist ein Anschlagmittel gleichzeitig ein Teil der Spaltanordnung. Dabei kann das Anschlagmittel entweder ein Gegenlager bilden oder ein Spaltmesser ist am Anschlagmittel angebracht. Das Anschlagmittel ist zur Festlegung des Länge des abzulängenden Holzstückes am Fördermittel in einer Richtung parallel zur Arbeitsachse bewegbar angeordnet.

In einem weiteren Ausführungsbeispiel kann das Anschlagmittel einen Anschlagstempel enthalten. Dieser Anschlagsstempel ist hierbei in Richtung der Arbeitsachse verschiebbar. Vorzugsweise geschieht dieses Verschieben mit Hilfe eines Hydraulikzylinders. Eine Spaltung des nach dem Ablängen entstandenen Holzabschnittes kann durch ein Drücken des Holzabschnittes mittels des Anschlagstempels gegen ein auf der gegenüberliegenden Stirnseite des Holzabschnittes befindliches Spaltmesser hervorgerufen werden. Umgekehrt kann für den Fall des Vorhandenseins von Spaltmesser am Anschlagstempel der Holzabschnitt entsprechend gegen ein auf der gegenüberliegenden Stirnseite des Holzabschnitt befindliches Gegenlager oder Widerlager gedrückt und somit gespalten werden. Vorstellbar ist auch die Anordnung von Spaltmesser zu beiden Seiten des Holzabschnittes und der so möglichen Spaltung des Holzabschnittes von beiden Seiten her. Damit lässt sich eine Spaltung des Holzabschnittes auch bei Vorhandensein von Hindernissen wie Ästen oder etwaigen Fremdgegenständen erzielen.

Ist ein Spaltmesser in einer weiteren Ausführungsform auf dem Anschlagstempel angebracht, so kann es auch bis zur Anwendung der Spaltanordnung derart in einer Ruhelage gehalten werden, dass es nicht direkt mit der Stirnseite des Holzstückes in Kontakt kommt. Ein Eindringen des Spaltmessers in die Stirnfläche des Holzstückes wird daher während des Ablängvorganges vermieden und es kann eher eine im wesentlichen gleichbleibende Länge der Holzabschnitte gewährleistet werden.

Ebenfalls eine Ausführungsform kann darin bestehen, dass das Spaltwiderlager Spaltmesser enthält. Vorteilhaft an einer derartigen Ausgestaltung ist die Möglichkeit, dass der zu spaltende Holzabschnitt aus der Greifvorrichtung herausgedrückt werden kann und danach sofort das Erfassen eines Holzstückes möglich wird.

Eine Ausführungsform der erfindungsgemässen Vorrichtung zeichnet sich durch eine Einstellbarkeit der Greifvorrichtung in unterschiedliche Arbeitspositionen, d.h. Abläng- oder Spaltposition aus. Die Greifvorrichtung kann eine aus wenigstens zwei Teilen gebildete Greifzange sein; diese Teile der Greifzange umfassen das Holzstück bzw. den Holzabschnitt von beiden Seiten. Entsprechend den jeweiligen Arbeitspositionen, d. h. zum Ablängen und zum Spalten, können die Teile der Greifzange in andere Stellung relativ zueinander bewegt werden. Hierdurch kann zum Ablängen das Holzstück derart festgelegt werden, dass beispielsweise ein Verklemmen des Ablängmittels vermieden wird. Zum anderen ist es vorteilhaft, wenn der Holzabschnitt während des Spaltens nicht festgeklemmt ist und gewisse Freiheiten hinsichtlich Bewegungen senkrecht zur Arbeitsachse hat, um Probleme beim Aufspalten des Holzabschnittes zu vermeiden.

Je nach Durchmesser der zu spaltenden Holzabschnitte oder je nach Verwendungszweck können zwei- oder mehrteilige, beispielsweise achtteilige, Spaltmesser verwendet werden. Die einzelnen Teile des Spaltmessers erstrecken sich vorzugsweise radial von einem Mittelpunkt nach aussen. Vor allem bei mehr als zweiteiligen Messern ist es wichtig, dass dieser Mittelpunkt vor dem Spalten relativ zur Arbeitsachse bzw. Spaltachse ausgerichtet wird. Unter einer Spaltachse wird in diesem Zusammenhang im wesentlichen die Längsachse des Holzabschnittes verstanden. Mit dieser Ausrichtung wird erreicht, dass mit möglichst geringem Kraftaufwand der Holzabschnitt gespalten werden kann. Besonders vorteilhaft ist es zudem, wenn die Spaltmesser auf einfache Weise ausgewechselt werden können.

Vorzugsweise wird die Abläng- und Spaltvorrichtung hydraulisch betätigt. Der oder die Hydraulikzylinder sind zudem in die Spaltvorrichtung integriert. Die Hydraulikzylinder können beispielsweise über das Hydrauliksystem eines Lastwagens oder über eine Pumpe an der Zapfwelle eines Traktors betrieben werden.

Um ein möglichst ausgeglichenes Einwirken der Kräfte auf das Holzstück zu ermöglichen, können die Spaltmesser ausserdem höhenverstellbar angeordnet sein. Wenn Holzabschnitte mit kleinerem Durchmesser gespaltet werden sollen, kann das Spaltmesser (oder die Spaltmesser) derart in der Höhe bewegt werden, dass die Arbeitsachse in der Längsachse des zu spaltenden Holzabschnittes zu liegen kommt.

Vorteilhaft ist das Fördermittel um wenigstens eine vertikale Achse drehbar an einer bewegbaren Hebevorrichtung angebracht. Durch die drehbare Befestigung kann das Fördermittel derart ausgerichtet werden, dass ein am Boden liegendes Holzstück einfach und ohne dass seine Lage beispielsweise manuell geändert werden muss, erfasst werden kann. Mit einer derart bewegbaren Hebevorrichtung kann das erfasste Holzstück hochgehoben und nach dem Spalten in einfacher Weise in eine Entladeposition wie beispielsweise die Ladefläche eines Lastwagens gebracht werden.

Ein erfindungsgemässes Verfahren zum Spalten von Holz, insbesondere von langen Holzstücken ist durch verschiedene Schritte gekennzeichnet. In einem ersten Schritt wird ein langes Holzstück mit der Greifvorrichtung, die in das Fördermittel integriert ist, in einer Ausgangsposition A1 erfasst und in eine Ablängposition A2 überführt. Hierbei wird das Holzstück vorzugsweise so erfasst, dass die eine Stirnseite im wesentlichen bündig am Anschlagmittel, das am Fördermittel angeordnet ist, anliegt. Ist dies nicht der Fall, kann das Holzstück mit dessen Stirnseite an dieses Anschlagmittel ausgerichtet werden. Durch eine vom Benutzer gewählte Positionierung des Anschlagmittels am Fördermittel wird die Länge des weiter zu bearbeitenden Holzabschnittes festgelegt. Das Ablängmittel wird aus seiner Ruheposition in die Arbeitsposition gebracht und das erfasste und durch die Greifvorrichtung festgelegte Holzstück wird mittels dem Ablängmittel auf die vorbestimmte Länge abgelängt. Nach dem Zurückführen des Ablängmittels in dessen Ruheposition wird die am Fördermittel angebrachte Spaltanordnung in ihre Arbeitsposition gebracht. Insbesondere wird hier das Spaltwiderlager in die Arbeitsachse der Vorrichtung gebracht. Der in der Greifvorrichtung des Fördermittels befindliche Holzabschnitt wird im folgenden durch wenigstens ein Spaltmesser der Spaltanordnung entlang der Arbeitsachse aufgespalten. Bevorzugt fällt die Längsachse des Holzabschnittes mit der Arbeitsachse zusammen.

Vorteilhaft ist das Verfahren, wenn zwischen dem Ablängen und dem Spalten die Greifvorrichtung von der Ablängposition in die Spaltposition gebracht wird. In der Ablängposition soll durch die Festlegung des Holzstückes vermieden werden, dass insbesondere beim Ablängen durch das Ablängmittel etwaige Bewegungen des Holzstückes verursacht werden können, die eine Beschädigung der Vorrichtung hervorrufen. Im Gegensatz dazu sollte der Holzabschnitt in der Spaltposition eine ausreichende Bewegungfreiheit aufweisen, da sonst die Spaltanordnung in ihrer Funktionsweise eingeschränkt wird und gegebenenfalls eine Beschädigung der Vorrichtung hervorrufen könnte.

Ein besonders rationelles Arbeiten ergibt sich, wenn die Vorrichtung während des Spaltvorgangs des Holzabschnittes weiter in eine Endposition (beispielsweise über eine Ladefläche) transportiert werden kann. So können nach dem Abschluss des Spaltvorganges die entstandenen Holzspalte einfach abgelegt werden. Es ist aber auch denkbar, den Spaltvorgang bereits nach dem Herstellen der Spaltposition oder erst in der Endposition auszulösen.

Die Erfindung wird im folgenden anhand der Zeichnungen und in Ausführungsbeispielen näher erläutert.

Es zeigen:
- Figur 1: Die erfindungsgemässe Vorrichtung in Ablängposition für das Ablängen des Holzstückes;
- Figur 2.: die erfindungsgemässe Vorrichtung in Spaltposition für das Spalten des Holzabschnittes;
- Figur 3: die Aufsicht auf die erfindungsgemässe Vorrichtung in Pfeilrichtung A gemäss Figur 1;
- Figur 4: eine alternative Ausführungsform der Vorrichtung in Spaltposition;
- Figur 5: eine weitere alternative Ausführungsform der Vorrichtung ebenfalls in Spaltposition;
- Figur 6: eine beispielhafte Ausführungsform der Spaltmesser;
- Figur 7a: die Verfahrensschritte Aufnehmen und Ablängen;
- Figur 7b: den Verfahrensschritt Spalten; und
- Figur 8: eine besondere Ausführungsform des Anschlagmittels.

Figur 1 zeigt eine Seitenansicht einer Vorrichtung 1 zum Ablängen und Spalten eines Holzstückes 9. Die Vorrichtung 1 besteht im wesentlichen aus einem Fördermittel 2 mit daran angebrachter Greifvorrichtung 4 sowie einem Ablängmittel 7 und einer Spaltanordnung 14, die die Komponenten Anschlagmittel 5, Hydraulikzylinder 6 und Spaltwiderlager 8 enthält.

Die Greifvorrichtung 4 weist ein Greifzangenpaar auf, welches das Holzstück 9 erfassen kann. Das Anschlagmittel 5 lässt sich entlang der Längsachse des Fördermittels 2 in einer nicht dargestellten Führungsschiene so verschieben, dass vom Benutzer die jeweils gewünschte Längenvorgabe für einen Holzabschnitt vorgenommen werden kann. Beim Erfassen des Holzstückes 9 mit der Greifvorrichtung 4 wird die Stirnfläche 9a im wesentlichen bündig an das Anschlagmittel 5 plaziert. Die Greifvorrichtung 4 umschliesst das Holzstück 9 derart, dass dieses keine Bewegungsfreiheit, insbesondere in einer Richtung senkrecht zur Arbeitsachse 15, aufweist. Das Ablängmittel 7 in Form einer Kettensäge trennt einen Abschnitt mit definierter Länge vom langen Holzstück 9 ab. Die Ausführung der Befestigung des Ablängmittels 7 ist derart ausgelegt, dass weder eine Gefahr für eine Beschädigung des Ablängmittels 7 während dem Erfassen des Holzstückes 9 noch beim nachfolgenden Vorgang des Spalten eines Holzabschnittes besteht. Gleichzeitig erfolgt die Anordnung des Ablängmittels 7 so, dass sich auch keine Gefährdung von eventuell in der Nähe befindlichen Personen ergibt. Im gezeigten Ausführungsbeispiel kann das Schwert der Kettensäge in einer bogenförmigen Bewegung aus der Ablängposition herausgeführt werden und dabei das lange Holzstück 9 durchtrennen. Der Antrieb der Kette kann über die Hydraulikeinrichtung der Hebevorrichtung (Kran) erfolgen. Dabei würden die entsprechenden Schlauchleitungen für den Antrieb (nicht gezeigt) am Hebekran 3 angeschlossen werden. Das Spaltwiderlager 8 der Spaltvorrichtung 14 findet sich während des Ablängvorganges in seiner Ruheposition und ist ausserhalb des Bereichs des Holzstücks 9 plaziert.

Die erfindungsgemässe Vorrichtung 1 ist in Figur 2 in der Anordnung zum Spalten eines Holzabschnittes 10 gezeigt. Die Vorrichtung 1 wird über einen Hebekran 3 gehalten. Die am Fördermittel 2 befindliche Greifeinrichtung 4 wird für den Spaltvorgang so weit geöffnet, dass der Holzabschnitt 10 eine Bewegungsfreiheit, insbesondere in einer Richtung senkrecht zur Arbeitsachse 15; besitzt. Das Ablängmittel 7 befindet sich für den Spaltvorgang in seiner Ruheposition. Das Spaltwiderlager 8 der Spaltanordnung 14 ist nun in dessen Arbeitsposition. Am Spaltwiderlager 8 ist beispielsweise ein Spaltmesser (nicht gezeigt) angebracht. Der Hydraulikzylinder 6 drückt über das Anschlagmittel 5 den Holzabschnitt gegen das Spaltwiderlager 8 der Spaltanordnung 14 und bewirkt die Spaltung des Holzabschnittes 10. Die in der Figur 2 nicht gezeigten Spaltmesser können hierbei entweder am Anschlagmittel 5 oder Spaltwiderlager 8 oder an beiden Komponenten der Spaltanordnung 14 angebracht sein.

Eine Seitenansicht der erfindungsgemässen Vorrichtung ist in Figur 3 gezeigt (Pfeilrichtung A gemäss Figur 1). Die Greifvorrichtung 4 fixiert das Holzstück 9 bzw. den daraus entstandene Holzabschnitt 10 so, dass kein Bewegungsspielraum verbleibt. Deutlich ist erkennbar, dass das Spaltwiderlager 8 der Spaltanordnung vom Holzstück 9 bzw. vom Holzabschnitt 10 abgewandt positioniert ist. Das Spaltwiderlager 8 kann entweder über eine Drehbewegung oder einen Verschubmechanismus in die Arbeitsachse der Spaltanordnung gebracht werden. Die Kettensäge als Ablängmittel 7 bewegt sich in einer bogenförmigen Richtung durch das Holzstück 9 und trennt so einen Holzabschnitt 10 mit definierter Länge ab. Der abgetrennte Rest des Holzstückes 9 fällt auf den Boden zurück.

Figur 4 zeigt eine andere Ausführungsform der erfindungsgemässen Vorrichtung. Der Hydraulikzylinder 6 wirkt auf das Anschlagmittel 5 mit einem daran befestigten Spaltmesser 11. Der Hydraulikzylinder ist in dieser Ausführungsform in das Fördermittel 2 integriert. Während die Kettensäge als Ablängmittel 7 in dessen Ruhestellung positioniert ist, befindet sich das Spaltwiderlager 8 als Gegenlager in seiner Arbeitsposition. Der Holzabschnitt 10 wird durch die Greifvorrichtung 4 gehalten. Durch die Ausfahrbewegung des Hydraulikzylinders 6 wird das Anschlagmittel 5 mit dem Spaltmesser 11 gegen die Stirnseite 10b des Holzabschnittes 10 gedrückt. Im weiteren Verlauf des Spaltvorganges wird die Stirnseite 10a gegen das Spaltwiderlager 8 gedrückt und der Holzabschnitt 10 wird gespalten. Das Spaltmesser 11 weist einen keilförmigen Querschnitt auf und verursacht beim Auftreffen auf die Stirnfläche lOb ein Auseinanderdrücken der sich bildenden Hälften des Holzabschnittes 10.

Eine weitere Variante der erfindungsgemässen Vorrichtung 1 ist in einem Teilausschnitt in Figur 5 dargestellt. Das Ablängmittel 7 in Form der Kettensäge befindet sich hier wiederum in seiner Ruheposition. Der Holzabschnitt 10 wird ebenfalls durch die Greifvorrichtung 4 gehalten. In dieser Ausführungsform ist zusätzlich das Spaltwiderlager 8 der Spaltvorrichtung beweglich in der Richtung der Arbeitsachse ausgeführt. Ein Hydraulikzylinder 6' drückt dabei das Spaltwiderlager 8 gegen den Holzabschnitt 10. Zusätzlich ist das am Spaltwiderlager 8 befestigte Spaltmesser 12 höhenverstellbar angebracht. Dies ermöglicht insbesondere für den Fall eines komplexer ausgeformten Spaltmessers 12 das Zentrum des Spaltmessers in die Längsachse 15 des Holzabschnittes 10 auszurichten. Hierdurch wird ein einfacheres Spalten des Holzabschnittes 10 durchführbar.

Figur 6 zeigt eine komplexere Ausführungsform eines Spaltmessers 11 bzw. 12, welches sowohl am Anschlagmittel 5 und/oder am Spaltwiderlager 8 der Spaltanordnung vorhanden sein kann.

Die Figuren 7a und 7b zeigen die Schritte des erfindungsgemässen Verfahrens zum Ablängen und Spalten von Holzstücken 9. Im ersten Arbeitsschritt wird das Holzstück 9 mit der Greifvorrichtung 4 der Vorrichtung 1 in einer Ausgangsposition A1 erfasst und aufgenommen. Beim Erfassen wird gleichzeitig die Stirnfläche 9a des Holzstückes 9 im wesentlichen bündig an das Anschlagmittel 5 gebracht. In der Ablängposition A2 wird das Ablängmittel 7 in Form der Kettensäge zum Einsatz gebracht. Während der mit einer definierten Länge entstandene Holzabschnitt in der Greifvorrichtung 4 verbleibt, fällt das Reststück 9r des Holzstückes 9 zu Boden. Im Verlauf des Abtrennvorgangs ist das Holzstück 9 fest in der Greifvorrichtung 4 fixiert. Nachdem das Ablängmittel 7 in seine Ruheposition zurückgebracht ist, wird das Spaltwiderlager 8 der Spaltanordnung in die Spaltposition A3 überführt. In dieser Position A3 wird dann der Holzabschnitt 10 entsprechend aufgespalten. Die Greifvorrichtung 4 wird hierzu etwas geöffnet, um dem Holzabschnitt 10 eine gewisse Bewegungsfreiheit in einer Richtung senkrecht zur Arbeitsachse zu geben. Nach dem Spalten werden die Holzspalte 13 in einer Endposition E aus der Greifvorrichtung 4 abgelegt.

In einer anderen Ausführungsform der Vorrichtung 1 enthält das Anschlagmittel 5 einen Anschlagstempel 16. Wie Figur 8 zeigt, besitzen das Anschlagmittel 5 und der Anschlagstempel 16 eine gemeinsame Fläche auf der Seite, die zum Holzstück 9 bzw. Holzabschnitt 10 weist. Der Anschlagstempel 16 wird durch den Hydraulikzylinder 6 während des Spaltvorganges in Richtung der Arbeitsachse 15 herausgedrückt. Insbesondere wenn der Anschlagstempel 16 Spaltmesser enthält (nicht gezeigt), wird durch das Versenken des Anschlagstempels 16 im Anschlagmittel 5 verhindert, dass die Spaltmesser während des Ablängvorganges in die Stirnseite 9a des Holzes gedrückt werden und möglicherweise dadurch eine Beschädigung des Ablängmittels 7 aufgrund von beispielsweise Verklemmen verursacht wird.

Aufgrund der Beschreibung ist es für den Fachmann möglich, unterschiedlichste Anordnungen von Spaltmesser, dem Ablängmittel 7, der Greifvorrichtung 4 und dem Spaltwiderlager 8 zu entwerfen. Ebenso sind unterschiedliche Möglichkeiten für die Bewegungsmöglichkeiten des Abtrennmittels 7 und des Spaltwiderlagers 8 der Spaltanordnung möglich, ohne jedoch das Prinzip der Erfindung zu verlassen.

## Patentansprüche

1. Vorrichtung (1) zum Spalten von Holz, mit mindestens einem, eine Greifvorrichtung (4) aufweisenden Fördermittel (2) zum Erfassen, Halten und Transportieren eines Holzstückes (9) in eine Arbeitsposition (A2), und mit einer am Fördermittel angeordneten Spaltanordnung (14), sowie mit einem am Fördermittel (2) angeordneten Ablängmittel (7) zum Ablängen eines in der Arbeitsposition gehaltenen Holzstückes (9), **dadurch gekennzeichnet, dass** ein Anschlagmittel (5) zur variablen Festlegung des Längenmasses des abzulängenden Holzstückes (9) am Fördermittel (2) angeordnet ist, wobei das Ablängmittel (7) und das Anschlagmittel (5) relativ zueinander bewegbar sind und dass die Spaltanordnung ein Spaltwiderlager (8) aufweist, das zwischen einer Spaltposition (A3), in der es an einer Stirnseite (9a) eines abgelängten Holzstückes (9) anliegt, und einer Ablängposition (A2), in der es die Aufnahme eines überlangen Holzstückes (9) nicht behindert, bewegbar ist, wobei das Ablängmittel (7) bezogen auf die Arbeitsachse (15) zwischen der Greifvorrichtung (4) und dem Spaltwiderlager (8) angeordnet ist.

2. Vorrichtung (1) nach Anspruch 1, **dadurch gekennzeichnet, dass** das Ablängmittel (7) zwischen einer Ablängposition (A2), in der es an das erfasste, abzulängende Holzstück (9) angelegt ist, und einer Spaltposition (A3), in der es das Spalten des Holzabschnittes (10) nicht behindert, bewegbar ist.

3. Vorrichtung (1) nach einem der Ansprüche 1 oder 2, **dadurch gekennzeichnet, dass** das Ablängmittel (7) eine bevorzugt hydraulisch angetriebene Säge, insbesondere eine Kettensäge ist.

4. Vorrichtung (1) nach einem der Ansprüche 1 bis 3, **dadurch gekennzeichnet, dass** das Anschlagmittel (5) ein Teil der Spaltanordnung (14) ist.

5. Vorrichtung (1) nach einem der Ansprüche 1 bis 4, **dadurch gekennzeichnet, dass** das Anschlagmittel (5) Spaltmesser (11) enthält.

6. Vorrichtung (1) nach einem der Ansprüche 1 bis 5, **dadurch gekennzeichnet, dass** das Anschlagsmittel (5) einen Anschlagstempel (16) enthält, der in einer zur Arbeitsachse (15) im wesentlichen parallelen Richtung verschiebbar ist.

7. Vorrichtung (1) nach Anspruch 6, **dadurch gekennzeichnet, dass** ein Spaltmesser (11) an dem Anschlagsstempel (16) angebracht ist.

8. Vorrichtung (1) nach einem der Ansprüche 1 bis 7, **dadurch gekennzeichnet, dass** das Spaltwiderlager (8) der Spaltanordnung (14) Spaltmesser (12) enthält.

9. Verfahren zum Ablängen und Spalten von Holz, mit den Schritten:
- Erfassen eines Holzstückes (9) mit einem, eine Greifvorrichtung (4) aufweisenden Fördermittel (2) in einer Ausgangsposition (A1);
- Ablängen mit einem am Fördermittel (2) angeordneten Ablängmittel (7) des durch die Greifvorrichtung (4) erfassten Holzstückes (9) in einer Ablängposition (A2);
- **gekennzeichnet durch** Anlegen eines Spaltwiderlagers (8) an der abgelängten Stirnseite (10a) des Holzabschnittes (10);
- Spalten des **durch** die Greifvorrichtung (4) erfassten Holzabschnittes (10) entlang einer Arbeitsachse (15) mit einer wenigstens ein Spaltmesser (11, 12) umfassenden Spaltanordnung (14).

10. Verfahren nach Anspruch 9, **dadurch gekennzeichnet, dass** das Holzstück (9) durch Anlegen an ein Anschlagsmittel (5) in einer vordefinierbaren Länge abgelängt wird.

11. Verfahren nach einem der Ansprüche 9 oder 10, **dadurch gekennzeichnet, dass** wenigstens ein Spaltmesser (11, 12) der Spaltanordnung (14) vor dem Spalten koaxial zur Arbeitsachse des Holzabschnittes (10) ausgerichtet wird.

## Claims

1. Device (1) for splitting wood, having at least one conveying means (2) which has a gripping device (4) and is intended for seizing, holding and transporting a piece of wood (9) into a working position (A2), and having a splitting arrangement (14) arranged on the conveying means, and also having a cutting-to-length means (7) which is arranged on the conveying means (2) and is intended for cutting to length a piece of wood (9) which is held in the working position, **characterized in that** a stop means (5) for fixing the length dimension of the piece of wood (9), to be cut to length, in a variable manner is arranged on the conveying means (2), the cutting-to-length means (7) and the stop means (5) being movable relative to one another, and **in that** the splitting arrangement has a splitting abutment (8) which can be moved between a splitting position (A3), in which it bears against an end face (9a) of a cut-to-length piece of wood (9), and a cutting-to-length position (A2), in which it does not impair the receiving of an extra long piece of wood (9), the cutting-to-length means (7), with respect to the working axis (15), being arranged between the gripping device (4) and the splitting abutment (8).

2. Device (1) according to Claim 1, **characterized in that** the cutting-to-length means (7) can be moved between a cutting-to-length position (A2), in which it is placed against the seized, cut-to-length piece of wood (9), and a splitting position (A3), in which it does not impair the splitting of the section of wood (10) .

3. Device (1) according to either of Claims 1 and 2, **characterized in that** the cutting-to-length means (7) is a preferably hydraulically driven saw, in particular a chain saw.

4. Device (1) according to one of Claims 1 to 3, **characterized in that** the stop means (5) is part of the splitting arrangement (14).

5. Device (1) according to one of Claims 1 to 4, **characterized in that** the stop means (5) contains splitting blades (11).

6. Device (1) according to one of Claims 1 to 5, **characterized in that** the stop means (5) contains a stop plunger (16), which is displaceable in a direction essentially parallel to the working axis (15).

7. Device (1) according to Claim 6, **characterized in that** a splitting blade (11) is arranged on the stop plunger (16) .

8. Device (1) according to one of Claims 1 to 7, **characterized in that** the splitting abutment (8) of the splitting arrangement (14) contains splitting blades (12).

9. Method of cutting wood to length and of splitting wood, comprising the following steps:
- seizing a piece of wood (9) using a conveying means (2), having a gripping device (4), in an initial position (A1);
- cutting the piece of wood (9) to length, which is seized by the gripping device (4), using a cutting-to-length means (7), arranged on the conveying means (2), in a cutting-to-length position (A2);
- **characterized by** placing a splitting abutment (8) against the cut-to-length end face (10a) of the section of wood (10);
- splitting the section of wood (10), seized by the gripping device (4), along a working axis (15) using a splitting arrangement (14) comprising at least one splitting blade (11, 12).

10. Method according to Claim 9, **characterized in that** the piece of wood (9) is cut to a pre-definable length by placing it against a stop means (5).

11. Method according to either of Claims 9 and 10, **characterized in that** at least one splitting blade (11, 12) of the splitting arrangement (14) is oriented coaxially to the working axis of the section of wood (10) before the splitting.

## Revendications

1. Dispositif pour fendre du bois, comprenant au moins un moyen d'acheminement (2) qui comporte un dispositif de préhension (4) et qui est destiné à saisir, à tenir et à transporter une pièce de bois (9) dans une position de travail (A2), un dispositif de fendage (14) qui est disposé sur le moyen d'acheminement, et un moyen de tronçonnage (7) qui est disposé sur le moyen d'acheminement (2) et qui est destiné à tronçonner une pièce de bois (9) maintenue en position de travail, **caractérisé en ce qu'**il est prévu sur le moyen d'acheminement (2) un moyen de butée (5) pour fixer de manière variable la longueur de la pièce de bois (9) à tronçonner, le moyen de tronçonnage (7) et le moyen de butée (5) étant mobiles l'un par rapport à l'autre, et **en ce que** le dispositif de fendage comporte un appui de fendage (8) qui est mobile entre une position de fendage (A3) dans laquelle il est appliqué contre un côté frontal (9a) d'une pièce de bois (9) tronçonnée et une position de tronçonnage (A2) dans laquelle il ne gêne pas la réception d'une pièce de bois (9) très longue, le moyen de tronçonnage (7) étant disposé, par rapport à l'axe de travail (15), entre le dispositif de préhension (4) et l'appui de fendage (8).

2. Dispositif (1) selon la revendication 1, **caractérisé en ce que** le moyen de tronçonnage (7) est mobile entre une position de tronçonnage (A2) dans laquelle il est appliqué contre la pièce de bois (9) saisie et à tronçonner, et une position de fendage (A3) dans laquelle il ne gêne pas le fendage du morceau de bois (10).

3. Dispositif (1) selon la revendication 1 ou 2, **caractérisé en ce que** le moyen de tronçonnage (7) est une scie à commande de préférence hydraulique, en particulier une scie à chaîne.

4. Dispositif (1) selon l'une des revendications 1 à 3, **caractérisé en ce que** le moyen de butée (5) est un élément du dispositif de fendage (14).

5. Dispositif (1) selon l'une des revendications 1 à 4, **caractérisé en ce que** le moyen de butée (5) contient des lames de fendage (11).

6. Dispositif (1) selon l'une des revendications 1 à 5, **caractérisé en ce que** le moyen de butée (5) contient une masse de butée (16) qui est mobile dans un sens sensiblement parallèle au sens de travail (15).

7. Dispositif (1) selon la revendication 16, **caractérisé en ce qu'**une lame de fendage (11) est montée sur la masse de butée (16).

8. Dispositif (1) selon l'une des revendications 1 à 7, **caractérisé en ce que** l'appui de fendage (8) du dispositif de fendage (14) contient des lames de fendage (12) .

9. Procédé pour tronçonner et fendre du bois, comprenant les étapes qui consistent à :
- saisir une pièce de bois (9) à l'aide d'un moyen d'acheminement (2) comportant un dispositif de préhension (4), dans une position de départ (A1) ;
- tronçonner à l'aide d'un moyen de tronçonnage (7) disposé sur le moyen d'acheminement (2) la pièce de bois (9) saisie par le dispositif de préhension (4), dans une position de tronçonnage (A2) ;
**caractérisé par**
- l'application d'un appui de fendage (8) sur le côté frontal tronçonné (10a) du morceau de bois (10) ;
- le fendage, le long d'un axe de travail (15) , du morceau de bois (10) saisi par le dispositif de préhension (4), à l'aide d'un dispositif de fendage comprenant au moins une lame de fendage (11, 12).

10. Procédé selon la revendication 9, **caractérisé en ce que** la pièce de bois (9) est tronçonnée à une longueur apte à être prédéfinie, grâce à son application contre un moyen de butée (5).

11. Procédé selon la revendication 9 ou 10, **caractérisé en ce qu'**on oriente au moins une lame de fendage (11, 12) du dispositif de fendage (14) coaxialement par rapport à l'axe de travail du morceau de bois (10), avant le fendage.
